# EUROPÄISCHE PATENTANMELDUNG

(11) **EP 2 461 298 A1**
(43) Veröffentlichungstag der Anmeldung: **06.06.2012**
(21) Anmeldenummer: 11190460.3
(22) Anmeldetag: 24.11.2011
(51) Int. Cl.: G07F 13/06

(54) **Warenausgabeautomat**

(30) Priorität: 03.12.2010 DE 102010062397
(71) Anmelder: WMF Württembergische Metallwarenfabrik AG, 73309 Geislingen/Steige (DE)
(72) Erfinder: Dollner, Sander, 89079 Ulm-Wiblingen (DE); Kiefer, Alexander, 73329 Kuchen (DE); Startz, Armin, 89197 Weidenstetten (DE); Göltenboth, Frank, 89134 Blaustein (DE)
(74) Vertreter: BRP Renaud & Partner

(57) **Zusammenfassung**

Die vorliegende Erfindung betrifft einen Warenausgabeautomaten mit zumindest einem Sensor zur Erfassung mindestens einer kapazitiven Größe. Erfindungswesentlich ist dabei, dass der zumindest eine Sensor als drahtloser Signalübertragungschip, insbesondere als RFID-Chip (Radio Frequency Identification), ausgebildet ist. Hierdurch ist eine besonders exakte und reproduzierbare Erfassung von Messergebnissen möglich, wobei aufgrund der drahtlosen Signalübertragung zugleich ein Verkabelungsaufwand reduziert werden kann.

## Beschreibung

Die vorliegende Erfindung betrifft einen Warenausgabeautomaten mit zumindest einem Sensor zur Erfassung mindestens einer kapazitiven Größe, gemäß dem Oberbegriff des Anspruchs 1.

In Getränkeautomaten und insbesondere in Kaffeemaschinen gibt es zahlreiche Sensoren, die insbesondere Füllstände, beispielsweise denjenigen eines Wassertanks, detektieren und an eine Steuerungseinrichtung übermitteln. Dabei werden insbesondere auch sogenannte kapazitive Sensoren verwendet, die auf Basis der Veränderung der Kapazität eines einzelnen Kondensators oder eines ganzen Kondensatorsystems arbeiten. Die dabei derzeit verwendeten Sensoren sind üblicherweise fest verkabelt, wobei insbesondere kapazitive Sensoren eine exakte Positionierung des zu messenden Mediums zum Sensor erfordern, um genaue und reproduzierbare Ergebnisse zu liefern. Werden dabei die Sensoren in Verbindung mit demontierbaren Komponenten eingesetzt, wie beispielsweise bei einem Wassertank oder einem Milchvorratsbehälter, so werden sehr hohe Anforderungen an die Kopplung bzw. die Ausführung der Messstelle gestellt, um oben genannte genaue und reproduzierbare Messergebnisse zu erhalten.

Die vorliegende Erfindung beschäftigt sich daher mit dem Problem, für einen gattungsgemäßen Warenausgabeautomaten, eine verbessert oder zumindest eine alternative Ausführungsform anzugeben, die insbesondere konstruktiv einfach aufgebaut ist und gleichzeitig Messergebnisse hoher Qualität liefert.

Dieses Problem wird erfindungsgemäß durch den Gegenstand des unabhängigen Anspruchs 1 gelöst. Vorteilhafte Ausführungsformen sind Gegenstand des abhängigen Anspruchs.

Die vorliegende Erfindung beruht auf dem allgemeinen Gedanken, einen kapazitiven Sensor in einem Warenausgabeautomaten als drahtlosen Signalübertragungschip, insbesondere als RFID-Chip auszubilden bzw. mit einem solchen zur Signalübertragung zu koppeln, wobei dieser RFID-Chip zur drahtlosen Signalübertragung in der Lage ist und dadurch direkt an der Messstelle eingebaut werden kann. Der kapazitive Sensor erfasst eine Veränderung der Kapazität eines einzelnen Kondensators oder eines ganzen Kondensatorsystems und leitet den so erfassten Messwert drahtlos weiter, beispielsweise an eine Kontroll-Steuereinrichtung oder ein Anzeigenfeld. Unter dem Begriff Warenausgabeautomat soll sowohl ein Automat zur Ausgabe von Feststoffen als auch ein Automat zur Ausgabe von Flüssigkeiten, Pasten oder Gemischen verstanden werden. Dies ist insbesondere dann von Vorteil, wenn mit dem Sensor beispielsweise der Füllstand eines abnehmbaren Wassertanks erfasst werden soll, weil in diesem Fall der drahtlose Signalübertragungschip direkt am Behälter fest montiert werden kann. Durch die drahtlose Signalübertragung mittels bestimmter Frequenzen kann darüber hinaus ein ansonsten hoher Verkabelungsaufwand innerhalb des Warenausgabeautomatens vermieden werden. Von größtem Vorteil ist jedoch, dass der als insbesondere RFID-Chip ausgebildete Sensor durch seine einmal festgelegte Lage stets richtig zum zu messenden Medium positioniert ist und dadurch besonders exakte Ergebnisse liefert.

Bei bisherigen Sensoren, die den Füllstand beispielsweise eines abnehmbaren Wassertanks erfassen sollten, war dies nur durch eine äußert präzise Kopplung bzw. Ausführung der Messstelle möglich. Mit dem erfindungsgemäßen Signalübertragungschip ist das Problem der optimalen Relativlage zwischen diesem und dem zu messenden Medium gelöst, da der drahtlose Signalübertragungschip einmal an seiner Einbauposition angebracht und dort fixiert wird. Insbesondere ist hierbei auch vorstellbar, dass der Signalübertragungschip in eine Wandung eines Behälters, beispielsweise eines Wassertanks integriert ist und dadurch zusammen mit diesem abnehmbar und spülbar ist.

Der englische Begriff RFID (Radio Frequency Identification) bedeutet dabei im Deutschen "Identifizierung mit Hilfe von elektromagnetischen Wellen" und ermöglicht dadurch eine automatische Identifizierung bzw. Lokalisierung, beispielsweise von zu messenden Größen bzw. Gegenständen, wie beispielsweise eines Wasserstandes in einem Wassertank. Ein RFID-System besteht überlicherweise aus dem RFID-Chip (Transponder) der sich am oder im Gegenstand befindet und diesen kennzeichnet, sowie einem Lesegerät zum Auslesen der Transponderkennung. Das Lesegerät, welches im vorliegenden Fall im Getränkeautomaten integriert ist, enthält üblicherweise eine Software, die den eigentlichen Leseprozess steuert. In der Regel erzeugt dabei das Lesegerät ein elektromagnetisches Hochfrequenzfeld geringer Reichweite, vorzugsweise durch Induktionsspulen, wodurch nicht nur Daten übertragen werden können, sondern zugleich auch der RFID-Chip mit Energie versorgt werden kann. RFID-Chips können dabei so klein wie ein Reiskorn sein und dadurch an nahezu allen wichtigen Stellen des Getränkeautomatens problemlos positioniert werden.

Bei einer vorteilhaften Weiterbildung der erfindungsgemäßen Lösung, ist der Signalübertragungschip an zumindest einem der folgenden Behälter angeordnet und ermittelt dessen Präsenz bzw. einen Füllstand in diesem Behälter: Bohnenbehälter, Kaffeemehlbehälter, Filterkaffeebehälter, Reinigerbehälter, Milchvorratsbehälter, Satzkasten, Wassertank, Mischfluidbehälter und/oder Tropfschale. Unter Mischfluid kann hierbei insbesondere Sirup, Alkohol, Sahne, Milch, Farbstoff, etc. verstanden werden. Selbstverständlich ist ein derartiger Signalübertragungschip auch zur Erkennung von Leckagen bzw. zur Überwachung einer Funktionskontrolle (ist beispielsweise ein Schlauch/Rohr gefüllt oder nicht) einsetzbar. Bereits die Aufzählung lässt dabei erahnen, wie breit das mögliche Einsatzgebiet eines derartigen drahtlosen Signalübertragungschips im Bereich von Warenausgabeautomaten und insbesondere im Bereich von Kaffeemaschinen bzw. Kaffeevollautomaten ist.

Bei einer weiteren vorteilhaften Ausführungsform der erfindungsgemäßen Lösung, bildet der wenigstens eine Signalübertragungschip einen integralen Bestandteil des Behälters. Hierbei kann der Signalübertragungschip beispielsweise in die Wandung eines Wassertanks eingelassen, insbesondere eingespritzt sein, und dadurch zusammen mit dem Wassertank entnommen bzw. auch zusammen mit diesem gespült werden. Durch die integrierte Lage des Signalübertragungschips in beispielsweise der Wandung des Behälters, ist dieser auch geschützt vor äußeren Einflüssen angeordnet, wodurch eine hohe Funktionssicherheit erreicht werden kann. Selbstverständlich ist dabei der Signalübertragungschip nicht nur auf eine kapazitive Arbeitsweise bzw. die Erfassung kapazitiver Messgrößen beschränkend anzusehen, sondern kann generell auch eine davon abweichende Arbeitsweise aufweisen.

Zweckmäßig ist wenigstens ein Signalübertragungschip zur Erfassung beispielsweise eines Durchfluss, eines Drucks, einer Drehzahl, einer Wegstrecke/Entfernung, eines Feuchtegehalts, einer Dichte oder zur Erkennung von Wasserinhaltsstoffen ausgebildet. Auch diese Aufzählung lässt wiederum erkennen, dass der erfindungsgemäße Signalübertragungschip (RFID-Chip) zur Erfassung nahezu beliebiger Größen innerhalb des Getränkeautomatens, d. h. insbesondere eine Kaffeevollautomatens einer Kaffeemaschine verwendbar ist. Die Aufzählung ist dabei selbstverständlich nicht abschließend anzusehen, so dass auch weitere Größen bzw. weitere bisher nicht genannte Einbauorte für den erfindungsgemäßen Signalübertragungschip vorgesehen werden können.

Mit dem erfindungsgemäßen drahtlosen Signalübertragungschip können insbesondere bei Kaffeemaschinen diejenigen Teile, die oftmals abgenommen und wieder eingesetzt werden, ausgerüstet werden, wobei der Signalübertragungschip vorzugsweise fest in oder an dem abnehmbaren Teil ein- /angebaut ist. Hierdurch wird sichergestellt, dass der Signalübertragungschip zum zu messenden Medium immer gleich positioniert ist und dadurch zuverlässig exakt reproduzierbare Ergebnisse liefert. Durch die drahtlose Signalübertragung ist es auch möglich, eine Vielzahl von insbesondere RFID-Chips von lediglich einem Lesegerät lesen zu lassen, wobei insbesondere der Verkabelungsaufwand aufgrund der drahtlosen Übertragung deutlich reduziert werden kann. Hierdurch werden die erfindungsgemäßen Getränkeautomaten nicht nur konstruktiv einfacher und kostengünstiger, sondern zugleich auch servicefreundlicher.

## Patentansprüche

1. Warenausgabeautomat mit zumindest einem Sensor zur Erfassung mindestens einer kapazitiven Größe, **dadurch gekennzeichnet, dass** der zumindest eine Sensor als drahtloser Signalübertragungschip, insbesondere als RFID-Chip (Radio Frequency Identification), ausgebildet ist.

2. Warenausgabeautomat nach Anspruch 1,
**dadurch gekennzeichnet,**
**dass** der Warenausgabeautomat als Getränkeautomat ausgebildet und der Signalübertragungschip an zumindest einem der folgenden Behälter angeordnet ist und in diesen einen Füllstand oder dessen Präsenz ermittelt; Bohnenbehälter, Kaffeemehlbehälter, Filterkaffeebehälter, Topping/Schok/Reiniger-Behälter, Milchvorratsbehälter, Satzkasten, Wassertank, Mischfluidbehälter, Tropfschale.

3. Warenausgabeautomat nach Anspruch 2,
**dadurch gekennzeichnet,**
**dass** der Signalübertragungschip einen integralen Bestandteil des Behälters bildet.

4. Warenausgabeautomat nach einem der Ansprüche 1 bis 3,
**dadurch gekennzeichnet,**
**dass** zumindest ein Signalübertragungschip zur Erfassung eines Durchflusses, eines Drucks, einer Drehzahl, einer Wegstrecke/Entfernung, eines Feuchtegehalts, einer Dichte oder zur Erkennung von Wasserinhaltsstoffen ausgebildet ist.

5. Warenausgabeautomat nach einem der Ansprüche 2 bis 4,
**dadurch gekennzeichnet,**
**dass** der Behälter von dem Getränkeautomat abnehmbar ausgebildet ist.

6. Warenausgabeautomat nach einem der Ansprüche 2 bis 5,
**dadurch gekennzeichnet,**
**dass** der Getränkeautomat als Kaffeemaschine oder als Kaffeevollautomat ausgebildet ist.
